# EUROPÄISCHE PATENTANMELDUNG

(11) **EP 4 686 673 A2**
(43) Veröffentlichungstag der Anmeldung: **04.02.2026**
(21) Anmeldenummer: 25192071.6
(22) Anmeldetag: 28.07.2025
(51) Int. Cl.: B65F 3/08

(54) **HUB-KIPP-VORRICHTUNG UND VERFAHREN ZUM BETREIBEN EINER HUB-KIPP-VORRICHTUNG**

(30) Priorität: 02.08.2024 DE 102024122057
(71) Anmelder: Zöller-Kipper GmbH, 55130 Mainz (DE)
(72) Erfinder: Dellé, Klaus, 65474 Bischofsheim (DE); Hörner, Jan-Philipp, 55124 Mainz (DE)
(74) Vertreter: Regler, Markus Egid

(57) **Zusammenfassung**

Hub-Kipp-Vorrichtung (100) für ein Abfallsammelfahrzeug mit einer Verfahreinheit (10), die eine Aufnahme für einen Müllbehälter aufweist, einem Zugmittel (20) mit einem ersten Ende (22) und einem zweiten Ende (24) und einer Antriebsvorrichtung (50) zum Anheben der Verfahreinheit über das Zugmittel mit einem Antrieb (52), einem Getriebe (54) und einer Antriebswelle (56), wobei die Verfahreinheit eine Umlenkrolle (12) für das Zugmittel aufweist, dass das erste Ende des Zugmittels an einem Fixpunkt (60) befestigt ist und dass das Zugmittel ausgehend von dem Fixpunkt hin zu der Umlenkrolle, um die Umlenkrolle herum und von dort zu der Antriebswelle verläuft. Ferner bezieht die Erfindung sich auf die Ermittlung des Gewichts eines Müllbehälters durch Erfassung des von dem Antrieb ausgeübtes Drehmoments.

## Beschreibung

Die vorliegende Erfindung betrifft eine Hub-Kipp-Vorrichtung und ein Verfahren zum Betreiben einer Hub-Kipp-Vorrichtung.

Bei Abfallsammelfahrzeugen sind Vorrichtungen vorgesehen, um Müllbehälter aufzunehmen und deren Inhalt in einen Sammelraum des Abfallsammelfahrzeugs zu entleeren. Im Allgemeinen werden die Müllbehälter dabei zunächst angehoben und während des Hebevorgangs oder nach dem Hebevorgang gekippt, so dass der Inhalt der Müllbehälter durch eine Öffnung des Sammelraums in selbigen entleert wird.

Der Müllbehälter wird dabei von einer Aufnahme einer Verfahreinheit gehalten, welche durch eine Antriebsvorrichtung auf und ab bewegt wird und eine drehbare Schwenkwelle aufweist. Die Schwenkwelle wird von der Antriebsvorrichtung der Verfahreinheit in Hubrichtung angehoben und dreht um eine Schwenkachse, die senkrecht zur Fahrzeughochrichtung verläuft, so dass der Müllbehälter in eine Entleerposition gekippt wird. Derartige Ausgestaltungen sind beispielsweise in der DE 38 35 748 C1 oder der WO 2020/151849 A1 offenbart.

Aus der EP 4 215 459 A1 ist ferner eine Hub-Kipp-Vorrichtung offenbart, bei der eine Welle um eine Drehachse drehbar gelagert ist und ein Zugmittel Hubwagen und Antrieb miteinander verbindet.

Es kann aus verschiedenen Gründen wünschenswert sein, Informationen über die zu entleerenden Müllbehälter zu erhalten. Von besonderer Bedeutung ist dessen Gewicht. Ist ein Müllbehälter zu schwer für die Komponenten der Hub-Kipp-Vorrichtung, so sollte das Anheben möglichst früh von der Vorrichtung erkannt werden, um eine Beschädigung der Komponenten zu vermeiden. Zur Erfüllung der Norm DIN EN 1501-5:2021-05 (Abfallsammelfahrzeuge - Allgemeine Anforderungen und Sicherheitsanforderungen - Teil 5: Schüttungen für Abfallsammelfahrzeuge) muss das Einkippen von Tonnen über einer vorgegebenen Masse verhindert werden.

Bisherige Versuche, das Gewicht der Müllbehälter zu erfassen, führten zu unzureichenden Ergebnissen. Dabei ist zu berücksichtigen, dass die Gewichtserfassung den Betrieb möglichst nicht unterbrechen oder anderweitig beeinflussen soll. Hinzu kommt die Schwierigkeit, dass der Bauraum bei Hub-Kipp-Vorrichtungen ohnehin begrenzt ist.

Es ist daher Aufgabe der Erfindung, vor oder während eines Entleervorgangs präzise Informationen über einen zu entleerenden Müllbehälters zu erlangen, insbesondere über dessen Gewicht.

Die Aufgabe wird durch die Hub-Kipp-Vorrichtung nach Anspruch 1 gelöst. Vorteilhafte Weiterbildungen sind Gegenstand der Unteransprüche.

Die Hub-Kipp-Vorrichtung umfasst eine Verfahreinheit, die eine Aufnahme für einen Müllbehälter aufweist, bevorzugt eine Führung, welche die Verfahreinheit entlang einer Hubrichtung führt, ein Zugmittel mit einem ersten Ende und einem zweiten Ende und eine Antriebsvorrichtung zum Anheben der Verfahreinheit über das Zugmittel entlang der Hubrichtung. Die Hubrichtung verläuft bevorzugt vertikal. Die Antriebsvorrichtung umfasst einen Antrieb, ein Getriebe und eine Antriebswelle, wobei die Antriebswelle über das Getriebe von dem Antrieb angetrieben wird. Die Verfahreinheit weist eine Umlenkrolle für das Zugmittel auf, das erste Ende des Zugmittels ist an einem Fixpunkt befestigt und das Zugmittel verläuft ausgehend von dem ersten Ende hin zu der Umlenkrolle, um die Umlenkrolle herum und von dort zu der Antriebswelle.

Die Verfahreinheit wird von der Antriebsvorrichtung angehoben. Der Antrieb dreht sich hierzu mit einer voreingestellten Drehzahl und übt dabei ein Drehmoment auf eine Eingangswelle des Getriebes aus. Drehzahl und Drehmoment werden von dem Getriebe umgewandelt und auf eine Ausgangswelle des Getriebes übertragen. Die Ausgangswelle kann mit der Antriebswelle identisch oder mit einer separaten Antriebswelle gekoppelt sein. Das Übersetzungsverhältnis i des Getriebes lässt sich als Quotient aus dem Drehmoment des Abtriebs und dem Drehmoment des Antriebs oder als Quotient aus der Drehzahl des Antriebs und der Drehzahl des Abtriebs definieren. Das ausgeübte Drehmoment ist von dem Gewicht der Verfahreinheit abhängig. Je größer das Gewicht ist, desto größer ist das Drehmoment. Durch diesen Zusammenhang kann aus dem Drehmoment das Gewicht der Verfahreinheit und somit des Müllbehälters ermittelt werden.

Das Zugmittel ist mit der Antriebswelle gekoppelt, wird also von dieser bewegt, bevorzugt schlupffrei. Die Kopplung kann beispielsweise über ein Antriebsrad erfolgen. Dreht sich die Antriebswelle in eine Richtung, so wird die Verfahreinheit über das Zugmittel angehoben. Der Erfindung liegt die Erkenntnis zugrunde, dass das von dem Antrieb ausgeübte Drehmoment von dem Gesamtgewicht, das an dem Zugmittel hängt, abhängig ist. Abgesehen von dem Gewicht des Müllbehälters ist das Gesamtgewicht der Verfahreinheit bekannt und weitgehend konstant. Wird das Drehmoment des Antriebs erfasst, so kann daraus ermittelt werden, wie schwer der Müllbehälter ist.

Die in einem Getriebe entstehenden Verluste sind nicht ohne weiteres eindeutig zu ermitteln und hängen unter anderem von der Last ab. Dadurch führen die Verluste in dem Getriebe zu einer unpräzisen Messung des Drehmoments. Auch die Komplexität des Getriebes hat einen Einfluss auf die Größe der Verluste. Erfindungsgemäß wird daher eine Umlenkrolle an der Verfahreinheit angebracht, wodurch ein Flaschenzug gebildet wird. Die an der Ausgangswelle des Getriebes anliegende Last wird dadurch im Vergleich zu einer direkten Anbindung geringer. In Folge dessen kann ein Getriebe mit einer geringeren Übersetzung verwendet werden, wodurch das Getriebe weniger komplex aufgebaut ist und weniger Verluste in dem Getriebe entstehen. Schlussendlich werden auf diese Weise die Messung des Drehmoments und damit die Ermittlung des Gewichts des Müllbehälters bzw. des darin enthaltenen Mülls präziser.

Der Fixpunkt ist bevorzugt relativ zu der Antriebsvorrichtung ortsfest. Innerhalb der Hub-Kipp-Vorrichtung ist der Fixpunkt dann festgelegt. Eine Drehung des ersten Endes um den Fixpunkt kann dennoch möglich sein. Der Fixpunkt befindet sich bevorzugt oberhalb der Verfahreinheit in ihrer Entleerposition (obere Endposition). So wird sichergestellt, dass in jeder Position der Verfahreinheit ein Flaschenzug gebildet wird.

Der Fixpunkt kann beispielsweise an einem Gehäuse der Hub-Kipp-Vorrichtung oder an einer Halterung angeordnet sein. Die Halterung kann ihrerseits Teil der Führung der Verfahreinheit sein. Sie kann aber auch ein separates Teil sein, welches an dem Gehäuse befestigt ist. Es ist auch möglich, dass die Halterung andere Teile der Hub-Kipp-Vorrichtung trägt, insbesondere die Antriebsvorrichtung.

Die Führung umfasst bevorzugt zwei parallel verlaufende Führungsstangen, die endseitig über jeweils eine Brücke miteinander verbunden sind. Die obere Brücke kann die Halterung für den Fixpunkt bilden. Auf diese Weise ist sichergestellt, dass der Fixpunkt oberhalb der Endposition der Verfahreinheit angeordnet ist. Zudem werden auf diese Weise bereits vorhandene Bauteile benutzt, was für die Ausnutzung des Bauraums von Vorteil ist.

Die Antriebsvorrichtung befindet sich ebenfalls bevorzugt oberhalb einer Entleerposition der Verfahreinheit.

Auf der Antriebswelle ist bevorzugt ein Antriebsrad angeordnet, welches sich mit der Antriebswelle dreht und das Zugmittel ist bevorzugt mit dem Antriebsrad gekoppelt. Besonders vorteilhaft ist es, wenn das Antriebsrad ein Zahnrad und das Zugmittel eine Kette ist. Wie oben erwähnt, ist es von Vorteil, wenn Verluste zwischen dem Müllbehälter und dem Antrieb vermieden werden. Die Verwendung von Zahnrad und Kette führt zu einem Formschluss ohne Schlupf. Gegenüber anderen Zugmitteln, wie einem Seil, und einem dazugehörigen Reibrad, kommt es daher zu weniger Verlusten und einer präziseren Ermittlung des Gewichts des Müllbehälters.

Die Kette ist bevorzugt eine eindimensional bewegliche Kette (Gelenkkette) und insbesondere eine Rollenkette. Eine Gelenkkette umfasst eine Mehrzahl von Kettengliedern, die mit den jeweils benachbarten Kettengliedern drehbar verbunden sind. Durch die eindimensionale Beweglichkeit werden Bewegungen der Kette in einer zweiten Dimension vermieden, die eine Störgröße bei der Ermittlung des Drehmoments darstellen könnten.

Für die präzise Ermittlung des Gewichts des Müllbehälters ist es wichtig, dass das Zugmittel an dem Fixpunkt sicher gehalten wird und auch dort keine störenden Einflüsse entstehen. Die Kette ist daher bevorzugt über einen Kettenhalter mit dem Fixpunkt verbunden, wobei der Kettenhalter bevorzugt zwei Hälften umfasst, die gemeinsam mehrere Kettenglieder der Kette zwischen sich aufnehmen und formschlüssig halten. Um einen sicheren Halt und eine Aufnahme der entstehenden Zugkräfte sicherzustellen, weisen die Hälften bevorzugt jeweils Zähne auf, die in Freiräume der Kette ragen. Die Zähne der Hälften können sich im montierten Zustand berühren. Dadurch werden einzelne Kettenglieder vollständig umschlossen und sicher gehalten. Die beiden Hälften können beispielsweise miteinander verschraubt sein, um die Montage des Kettenhalters mit darin gehaltener Kette an dem Fixpunkt zu erleichtern. Alternativ oder zusätzlich kann der Kettenhalter auch formschlüssig von anderen Bauteilen der Hub-Kipp-Vorrichtung, beispielsweise einer Brücke der Führung, gehalten werden, wobei bevorzugt der Formschluss derart erfolgt, dass ein Auseinanderfallen der beiden Hälften durch den Formschluss verhindert wird. Der Kettenhalter wird hierzu bevorzugt in einer Aufnahme (der Brücke) angeordnet. Der Kettenhalter kann ferner mittels eines Bolzens an dem Fixpunkt befestigt sein. Die beiden Hälften können hierzu jeweils eine Bohrung aufweisen, die bei bestimmungsgemäßem Gebrauch deckungsgleich sind und den Bolzen in sich aufnehmen. Der Bolzen wird bevorzugt vom Gehäuse der Hub-Kipp-Vorrichtung gehalten und verläuft besonders bevorzugt durch zwei Durchgangsbohrungen des Gehäuses. An beiden Durchgangsbohrungen weist das Gehäuse bevorzugt jeweils eine Verstärkung auf, die jeweils eine Durchgangsbohrung umfassen und bevorzugt auf eine Innenseite des Gehäuses geschweißt sind. Die Verstärkungen sind bevorzugt flach und weisen bevorzugt zwei Schenkel auf, die ausgehend von der Durchgangsbohrung schräg nach unten weg gerichtet sind. Dadurch nehmen die Verstärkungen die durch den Bolzen eingeleitete Zugkraft der Kette sehr gut auf und leiten diese gleichmäßig in das Gehäuse ab.

Der Antrieb ist bevorzugt ein Elektromotor. Dies ermöglicht eine einfache Messung des von dem Antrieb ausgeübten Drehmoments. Das Getriebe weist bevorzugt eine Übersetzung | i | > 1 auf, was insbesondere in Kombination mit dem Elektromotor zu einer sicheren Bewegung der Verfahreinheit mit einer angemessenen Geschwindigkeit führt. Bevorzugt wird eine Übersetzung | i | < 50 verwendet, da oberhalb dieses Übersetzungsverhältnisses hohe Verluste entstehen, welche die Ermittlung des Gewichts des Müllbehälters nachteilig beeinflussen.

Das zweite Ende des Zugmittels hängt bevorzugt frei. Das zweite Ende hat nur einen geringen Einfluss auf das an dem Antrieb entstehende Drehmoment, weshalb diese Anordnung aus Gründen eines einfachen Aufbaus gewählt werden kann. Bei einer Drehung der Abtriebswelle wird das zweite Ende gegenläufig zu der Verfahreinheit und ohne Widerstand nach oben oder unten bewegt. Aufgrund der Verwendung einer Umlenkrolle muss die Kette verlängert werden und das zweite Ende der Kette muss beim Verfahren der Verfahreinheit einen längeren Weg nehmen. Die zusätzliche Kettenlänge erschwert die Aufbewahrung und Führung der Kette. Das zweite Ende kann daher in einem Hohlrohr, bevorzugt einer der Führungsstangen, geführt werden, um zu vermeiden, dass es mit anderen Komponenten in Berührung kommt. Die Hub-Kipp-Vorrichtung umfasst ferner bevorzugt eine Einführeinrichtung, die dafür sorgt, dass das Zugmittel sicher und gleichmäßig in das Hohlrohr eingeführt wird. Die Einführeinrichtung umfasst bevorzugt eine Rampe, die unterhalb des Antriebsrads beginnt und dort das Zugmittel entgegennimmt. Die Rampe verläuft bevorzugt von dort hin zu der Führungsstange. Am oberen Ende der Führungsstange ist bevorzugt ein Trichter vorgesehen, in welchen das Zugmittel von der Rampe eingeführt wird. Der Trichter weist am oberen Ende bevorzugt eine verbreiterte Aufnahme auf, die in eine schmalere Führung für die Kette übergeht. Die Führung endet bevorzugt in der Führungsstange, sodass sichergestellt ist, dass die Kette immer sauber in die Führungsstange gelangt.

Die Umlenkrolle unterteilt das Zugmittel in zwei Trume, die bevorzugt parallel zueinander verlaufen. Ein Trum verläuft von dem Fixpunkt zu der Umlenkrolle, das zweite Trum verläuft von der Umlenkrolle zu der Antriebswelle. Der parallele Verlauf sorgt für eine kompakte Ausgestaltung der Hub-Kipp-Vorrichtung. Zudem verläuft das Zugmittel dann in einer Ebene und Kräfte, die senkrecht zur Zugrichtung auf das Zugmittel wirken, werden vermieden.

Um das Gewicht des jeweiligen Müllbehälters präzise bestimmen zu können, sind bevorzugt ein Drehmomentsensor und eine mit dem Drehmomentsensor verbundene Auswerteeinrichtung vorgesehen. Der Drehmomentsensor ist eingerichtet, ein von dem Antrieb ausgeübtes bzw. an dem Antrieb anliegendes Drehmoment zu erfassen. Die Auswerteeinrichtung ist eingerichtet, aus dem Signal des Drehmomentsensors ein Gewicht des Müllbehälters ermitteln. Der Drehmomentsensor kann in den Antrieb integriert sein, insbesondere wenn dieser ein Elektromotor ist.

Es ist im Rahmen der Erfindung auch möglich, einen Flaschenzug mit mehr als zwei Trumen vorzusehen. In diesem Fall befinden sich auf dem Weg des Zugmittels zwischen Fixpunkt und Antriebswelle mehr als eine Umlenkrolle, die dann abwechselnd an der Verfahreinheit und in einem oberen Bereich, beispielsweise an der Brücke der Führung, angeordnet werden. Der Fixpunkt ist dann bei manchen Ausführungen an der Verfahreinheit angeordnet. Bei einem Flaschenzug mit drei Trumen beispielsweise ist der Fixpunkt an der Verfahreinheit angeordnet. Von dort verläuft das Zugmittel dann zu einer oberen Umlenkrolle, die beispielsweise an der Brücke angeordnet ist, und weiter hin zu der Umlenkrolle an der Verfahreinheit, um diese Umlenkrolle herum und von dort zu der Antriebswelle. Durch Flaschenzüge mit mehr als zwei Trumen kann die Übersetzung des Getriebes weiter reduziert werden, wodurch die Verluste im Getriebe weiter sinken und damit eine präzise Ermittlung des Gewichts des Müllbehälters begünstigen.

Die Aufgabe der Erfindung wird auch durch ein Abfallsammelfahrzeug mit einer Hub-Kipp-Vorrichtung der obigen Beschreibung gelöst.

Die Aufgabe der Erfindung wird auch durch ein Verfahren zum Betreiben einer Hub-Kipp-Vorrichtung für ein Abfallsammelfahrzeug gelöst, die eine Verfahreinheit, ein Zugmittel und eine Antriebsvorrichtung zum Anheben der Verfahreinheit über das Zugmittel aufweist. Die Verfahreinheit weist eine Aufnahme für einen Müllbehälter auf. Das Zugmittel weist ein erstes Ende und ein zweites Ende auf. Die Antriebsvorrichtung weist einen Antrieb, ein Getriebe und eine Antriebswelle auf, wobei die Antriebswelle über das Getriebe von dem Antrieb angetrieben wird. Bei dem Verfahren wird der Antrieb mit einer vorbestimmten Drehzahl betrieben und ein von dem Antrieb ausgeübtes Drehmoment wird erfasst. Aus dem erfassten Drehmoment wird ein Gewicht des Müllbehälters ermittelt. Hierzu wird ausgehend von dem Drehmoment, der Übersetzung des Getriebes und der damit verbundenen Verluste sowie dem Durchmesser des Antriebsrads das Gesamtgewicht der an dem Zugmittel hängenden Gewichts ermittelt. Zusätzlich wird die Anzahl der Trume berücksichtigt. Von dem daraus ermittelten Gewicht wird das bekannte, konstante Leergewicht der Verfahreinheit abgezogen. Übrig bleibt dann das Gewicht des Müllbehälters inklusive des darin enthaltenen Mülls. Die Hub-Kipp-Vorrichtung weist bevorzugt eine Führung auf, welche die Verfahreinheit entlang einer Hubrichtung führt.

Das Verfahren wird bevorzugt unter Verwendung der oben beschriebenen Hub-Kipp-Vorrichtung durchgeführt.

Die Erfindung wird anhand der Zeichnungen beispielhaft dargestellt und erläutert. Die nachfolgend aufgeführten Figuren sind in den Zeichnungen dargestellt:
- Figur 1: ein Heckteil für ein Abfallsammelfahrzeug in einer Ansicht von hinten
- Figur 2: eine Hub-Kipp-Vorrichtung in einer Aufnahmestellung im Schnitt von der Seite
- Figur 3: die Hub-Kipp-Vorrichtung der Figur 2 in einer Entleerstellung
- Figur 4: ein erstes Detail der Hub-Kipp-Vorrichtung der Figur 2
- Figur 5: ein zweites Detail der Hub-Kipp-Vorrichtung der Figur 2 im Schnitt von der Seite
- Figur 6: das Detail der Figur 5 in einer Perspektivansicht, bei der manche Teile transparent dargestellt sind
- Figur 7: einen Kettenhalter für die Hub-Kipp-Vorrichtung der Figur 2

In der Figur 1 ist ein Heckteil 300 gezeigt, welches heckseitig an einem nicht dargestellten Abfallsammelfahrzeug angebracht werden kann. Das Heckteil 300 umfasst zwei Hub-Kipp-Vorrichtungen 100, die nebeneinander und an einer zentralen Ebene gespiegelt angeordnet sind. Zwischen den Hub-Kipp-Vorrichtungen 100 ist eine zentrale Aufnahmeöffnung 200 zum Einkippen von Müll vorgesehen. Im Folgenden wird nur auf die linke Hub-Kipp-Vorrichtung 100 detailliert eingegangen. Die rechte Hub-Kipp-Vorrichtung 100 ist abgesehen von der Spiegelung identisch ausgestaltet.

Die Hub-Kipp-Vorrichtung 100 umfasst eine Verfahreinheit 10, ein Zugmittel 20 und eine Antriebsvorrichtung 50. Die Verfahreinheit 10 weist eine Aufnahme 11 für einen Müllbehälter auf. Ein Müllbehälter wird zum Zwecke der Entleerung desselben temporär an der Aufnahme 11 angeordnet, wenn sich die Verfahreinheit 10 in der Aufnahmeposition befindet (siehe Figur 2). Die Verfahreinheit 10 und der Müllbehälter werden anschließend in eine Entleerposition angehoben (siehe Figur 3) und die Aufnahme 11 wird gekippt, wodurch der Inhalt des Müllbehälters durch die Aufnahmeöffnung 200 in einen Sammelbehälter des Abfallsammelfahrzeugs entleert wird.

Bei der hier gezeigten Ausführungsform ist das Zugmittel 20 eine Gelenkkette. Das Zugmittel 20 umfasst zwei Enden, ein erstes Ende 22 und ein zweites Ende 24.

Die Hub-Kipp-Vorrichtung 100 weist ferner eine Führung 40 auf, an welcher die Verfahreinheit 10 entlang einer Hubrichtung H geführt wird. Die Führung 40 weist zwei parallel zueinander und zur Hubrichtung H verlaufende Führungsstangen 42 auf. Die Führungsstangen 42 werden jeweils von einem Hohlrohr gebildet. Die Führungsstangen 42 sind am oberen Ende mit einer oberen Brücke 44 und am unteren Ende mit einer unteren Brücke 45 verbunden.

Die Hub-Kipp-Vorrichtung 100 umfasst ferner eine Antriebsvorrichtung 50 zum Anheben der Verfahreinheit 10 entlang der Hubrichtung H über das Zugmittel 20 (siehe Figur 1). Die Antriebsvorrichtung 50 ist oberhalb der Führung 40 angeordnet. Sie umfasst einen Antrieb 52 in Form eines Elektromotors, ein Getriebe 54 und eine Antriebswelle 56. Die Antriebswelle 56 wird von dem Antrieb 52 über das Getriebe 54 angetrieben. Auf der Antriebswelle 56 ist ein Zahnrad als Antriebsrad 58 drehfest angeordnet. Die Gelenkkette ist über das Zahnrad gelegt und steht mit diesem in Eingriff. Dreht sich die Antriebswelle 56 und mit ihr das Antriebsrad 58, so wird das Zugmittel 20 in die eine oder in die andere Richtung bewegt.

Die Verfahreinheit 10 weist einen Grundkörper 14 und eine Umlenkrolle 12 für das Zugmittel 20 auf, die drehbar an dem Grundkörper 14 befestigt ist (siehe Figur 4). Die Umlenkrolle 12 ist am oberen Ende des Grundkörpers 14 angeordnet. Bei der Umlenkrolle 12 handelt es sich ebenfalls um ein Zahnrad, das mit dem Zugmittel 20 in Eingriff steht. Das Zahnrad ist auf einem Bolzen 13 drehbar gelagert, der durch Bohrungen zweier Laschen 15 gesteckt ist. Die Laschen 15 sind an gegenüberliegenden Außenseiten 16 des Grundkörpers 14 angeordnet und dort ebenfalls auf einem Bolzen 17 drehbar gelagert. Dadurch können Bewegungen des Zugmittels 20 ausgeglichen werden und die Verfahreinheit 10 wird nicht auf ungünstige Weise in der Führung gekippt, wodurch sie verkanten könnte. Der Grundkörper 14 ist im oberen Bereich verjüngt und die Laschen 15 sind im Wesentlichen flach. Die Herstellung der Laschen 15 ist dadurch einfacher.

Das erste Ende 22 des Zugmittels 20 ist an einem Fixpunkt 60 an der Brücke 44 befestigt. Ausgehend von dem Fixpunkt 60 verläuft das Zugmittel 20 zunächst hin zu der Verfahreinheit 10, dort um die Umlenkrolle 12 herum und von dort zu der Antriebswelle 56 der Antriebsvorrichtung 50. Die Umlenkrolle 12 teilt das Zugmittel 20 in ein erstes Trum 26 und ein zweites Trum 28. Das erste Trum 26 verläuft von dem Fixpunkt 60 hin zu der Umlenkrolle 12. Das zweite Trum 28 verläuft von der Umlenkrolle 12 hin zu der Antriebswelle 56. Bei einer Drehung der Antriebswelle 56 in eine Richtung wird das zweite Trum 28 nach oben bewegt. Die Verfahreinheit 10 wird dabei nach oben entlang der Hubrichtung H bewegt. Das erste Trum 26 wird auf diese Weise nach und nach kürzer. Auf diese Weise wird der Müllbehälter angehoben. Eine Drehung der Antriebswelle 56 in die entgegengesetzte Richtung führt zu einem Absenken der Verfahreinheit 10 und des Müllbehälters.

Das Zugmittel 20 verläuft von der Verfahreinheit 10 aus gesehen hinter dem Antriebsrad 58 in eine der Führungsstangen 42 hinein. Das zweite Ende 24 hängt dabei frei. Die Hub-Kipp-Vorrichtung 100 umfasst eine Einführeinrichtung 80, die dafür sorgt, dass das Zugmittel 20 sicher und gleichmäßig in die Führungsstange 42 eingeführt wird. Die Einführeinrichtung 80 umfasst eine Rampe 82, die unterhalb des Antriebsrads 58 beginnt und dort das Zugmittel 20 entgegennimmt. Die Rampe 82 verläuft von dort hin zu der Führungsstange 42, hier also schräg. Am oberen Ende der Führungsstange 42 ist ein Trichter 84 vorgesehen, in welchen das Zugmittel 20 von der Rampe 82 eingeführt wird. Der Trichter 84 weist am oberen Ende eine verbreiterte Aufnahme 86 auf, die in eine schmalere Führung 88 für die Kette übergeht. Die Führung 88 endet in der Führungsstange 42, sodass sichergestellt ist, dass die Kette immer sauber in die Führungsstange 42 gelangt. Selbst in der untersten Position der Verfahreinheit 10 (Aufnahmeposition) befindet sich das zweite Ende 24 des Zugmittels 20 teilweise in der Führungsstange 42, damit es bei einer Aufwärtsbewegung der Verfahreinheit 10 nach und nach sicher in die Führungsstange 42 hineingleitet.

Die Hub-Kipp-Vorrichtung 100 umfasst ein Gehäuse 110. Die Führung 40, die Verfahreinheit 10 und das Zugmittel 20 sind in dem Gehäuse 110 angeordnet. Dadurch werden diese Teile vor Einflüssen von außen, wie beispielsweise Regen und Schmutz, geschützt. Zugleich wird verhindert, dass Personen direkten Zugriff auf diese Bauteile haben, wodurch das Verletzungsrisiko minimiert wird.

Die Figuren 5 und 6 zeigen die genaue Anbindung des ersten Endes 22 an den Fixpunkt 60. Bei der hier gezeigten Ausführungsform ist ein Kettenhalter 70 vorgesehen (siehe Figur 7), der zwei Hälften 72, 74 umfasst. Beide Hälften 72, 74 weisen an einem Ende eine Durchgangsbohrung 75 auf, die deckungsgleich ist und mittels der sie auf einem Bolzen 62 befestigt werden. Die Hälften 72, 74 greifen dabei ineinander. An ihrem anderen Ende weisen die Hälften 72, 74 einander zugewandte und zugeordnete Zähne 76, 78 auf, die bei bestimmungsgemäßem Gebrauch in Leerräume der Gelenkkette hineinragen. Die Zähne 76, 78 berühren einander und halten die Gelenkkette formschlüssig fest.

Die beiden Hälften 72, 74 sind durch Schrauben miteinander verbunden. Zusätzlich ist der Kettenhalter 70 in einer Aufnahme 46 der Brücke 44 formschlüssig gehalten. Durch beide Maßnahmen wird verhindert, dass sich die Hälften 72, 74 voneinander entfernen und die Kette freigeben. Durch die Mehrzahl der Zähne 76, 78 wird die Gelenkkette sicher gehalten und die an dem Fixpunkt 60 anliegende Last wird gleichmäßig auf mehrere Kettenglieder der Gelenkkette verteilt. Dadurch wird die Last auf die Zähne 76, 78 und die einzelnen Kettenglieder verringert.

Der Bolzen 62 verläuft durch zwei fluchtende Durchgangsbohrungen 112 des Gehäuses 110. Um beiden Durchgangsbohrungen 112 herum weist das Gehäuse 110 jeweils eine Verstärkung 114 auf, die jeweils eine Durchgangsbohrung umfassen und auf eine Innenseite des Gehäuses 110 geschweißt sind. Die Verstärkungen 114 sind flach und weisen zwei Schenkel 116 auf, die ausgehend von der Durchgangsbohrung 112 schräg nach unten weg gerichtet sind. Dadurch nehmen die Verstärkungen 114 die durch den Bolzen 62 eingeleitete Zugkraft der Kette sehr gut auf und leiten diese gleichmäßig in das Gehäuse 110 ab.

Die Brücke 44 weist ferner eine Aussparung 48 für das zweite Trum 28 auf. Dadurch können die Trume 26, 28 parallel zueinander und nicht windschief zueinander verlaufen. Das hat den Vorteil, dass das Zugmittel 20 in einer Ebene verläuft und somit nicht senkrecht zur Zugrichtung belastet wird.

### Bezugszeichenliste

- 10: Verfahreinheit
- 11: Aufnahme
- 12: Umlenkrolle
- 13: Bolzen
- 14: Grundkörper
- 15: Lasche
- 16: Außenseite
- 17: Bolzen

- 20: Zugmittel
- 22: erstes Ende
- 24: zweites Ende
- 26: erstes Trum
- 28: zweites Trum

- 40: Führung
- 42: Führungsstange
- 44: obere Brücke
- 45: untere Brücke
- 46: Aufnahme
- 48: Aussparung

- 50: Antriebsvorrichtung
- 52: Antrieb
- 54: Getriebe
- 56: Antriebswelle
- 58: Antriebsrad

- 60: Fixpunkt
- 62: Bolzen

- 70: Kettenhalter
- 72: Hälfte
- 74: Hälfte
- 75: Durchgangsbohrung
- 76: Zahn
- 78: Zahn

- 80: Einführeinrichtung
- 82: Rampe
- 84: Trichter
- 86: Aufnahme
- 88: Führung

- 100: Hub-Kipp-Vorrichtung
- 110: Gehäuse
- 112: Durchgangsbohrung
- 114: Verstärkung
- 116: Schenkel

- 200: Aufnahmeöffnung

- 300: Heckteil

- H: Hubrichtung

## Patentansprüche

1. Hub-Kipp-Vorrichtung für ein Abfallsammelfahrzeug mit
einer Verfahreinheit, die eine Aufnahme für einen Müllbehälter aufweist,
einem Zugmittel mit einem ersten Ende und einem zweiten Ende und
einer Antriebsvorrichtung zum Anheben der Verfahreinheit über das Zugmittel mit einem Antrieb, einem Getriebe und einer Antriebswelle,
**dadurch gekennzeichnet,**
**dass** die Verfahreinheit eine Umlenkrolle für das Zugmittel aufweist,
**dass** das erste Ende des Zugmittels an einem Fixpunkt befestigt ist und
**dass** das Zugmittel ausgehend von dem Fixpunkt hin zu der Umlenkrolle, um die Umlenkrolle herum und von dort zu der Antriebswelle verläuft.

2. Hub-Kipp-Vorrichtung nach Anspruch 1,
**dadurch gekennzeichnet,**
**dass** der Fixpunkt an einem Gehäuse und/oder einer Halterung der Hub-Kipp-Vorrichtung angeordnet ist, wobei die Halterung bevorzugt Teil einer Führung für die Verfahreinheit ist.

3. Hub-Kipp-Vorrichtung nach einem der vorhergehenden Ansprüche,
**dadurch gekennzeichnet,**
**dass** auf der Antriebswelle ein Antriebsrad angeordnet ist, welches sich mit der Antriebswelle dreht und
**dass** das Zugmittel mit dem Antriebsrad gekoppelt ist.

4. Hub-Kipp-Vorrichtung nach einem der vorhergehenden Ansprüche,
**dadurch gekennzeichnet,**
**dass** das Antriebsrad ein Zahnrad und das Zugmittel eine Kette ist.

5. Hub-Kipp-Vorrichtung nach einem der vorhergehenden Ansprüche,
**dadurch gekennzeichnet,**
**dass** die Kette über einen Kettenhalter mit dem Fixpunkt verbunden ist, wobei der Kettenhalter bevorzugt zwei Hälften umfasst, die gemeinsam mehrere Kettenglieder der Kette zwischen sich aufnehmen und formschlüssig halten, wobei die Hälften bevorzugt miteinander verschraubt sind und/oder der Kettenhalter formschlüssig von einer Brücke der Führung gehalten wird.

6. Hub-Kipp-Vorrichtung nach Anspruch 5,
**dadurch gekennzeichnet,**
**dass** der Kettenhalter mittels eines Bolzens an dem Fixpunkt befestigt ist, der bevorzugt von einem Gehäuse der Hub-Kipp-Vorrichtung gehalten wird, wobei bevorzugt zwei Durchgangsbohrungen vorgesehen sind, durch die der Bolzen verläuft, wobei bevorzugt um die beiden Durchgangsbohrungen jeweils eine Verstärkung vorgesehen ist.

7. Hub-Kipp-Vorrichtung nach einem der vorhergehenden Ansprüche,
**dadurch gekennzeichnet,**
**dass** der Antrieb ein Elektromotor ist.

8. Hub-Kipp-Vorrichtung nach einem der vorhergehenden Ansprüche,
**dadurch gekennzeichnet,**
**dass** das Getriebe eine Übersetzung | i | > 1 aufweist.

9. Hub-Kipp-Vorrichtung nach einem der vorhergehenden Ansprüche,
**dadurch gekennzeichnet,**
**dass** das zweite Ende des Zugmittels frei hängt und/oder in einem Hohlrohr geführt wird.

10. Hub-Kipp-Vorrichtung nach einem der vorhergehenden Ansprüche,
**gekennzeichnet durch**
eine Einführeinrichtung für das Zugmittel, um das Zugmittel sicher und gleichmäßig in das Hohlrohr einzuführen, wobei die Einführeinrichtung bevorzugt eine Rampe und/oder einen Trichter umfasst.

11. Hub-Kipp-Vorrichtung nach einem der vorhergehenden Ansprüche,
**dadurch gekennzeichnet,**
**dass** die Umlenkrolle das Zugmittel in zwei Trume unterteilt, die bevorzugt parallel zueinander verlaufen.

12. Hub-Kipp-Vorrichtung nach einem der vorhergehenden Ansprüche,
**dadurch gekennzeichnet,**
**dass** eine Führungsrolle vorgesehen ist, die zwischen den Trumen angeordnet ist und mit beiden Trumen in Eingriff steht.

13. Hub-Kipp-Vorrichtung nach einem der vorhergehenden Ansprüche,
**gekennzeichnet durch**
einen Drehmomentsensor, der eingerichtet ist, ein von dem Antrieb ausgeübtes Drehmoment zu erfassen, und eine mit dem Drehmomentsensor verbundene Auswerteeinrichtung, die eingerichtet ist, aus dem Signal des Drehmomentsensors ein Gewicht des Müllbehälters ermitteln.

14. Verfahren zum Betreiben einer Hub-Kipp-Vorrichtung für ein Abfallsammelfahrzeug mit einer Verfahreinheit, die eine Aufnahme für einen Müllbehälter aufweist,
einem Zugmittel mit einem ersten Ende und einem zweiten Ende und
einer Antriebsvorrichtung zum Anheben der Verfahreinheit über das Zugmittel mit einem Antrieb, einem Getriebe und einer Antriebswelle,
**dadurch gekennzeichnet,**
**dass** der Antrieb mit einer vorbestimmten Drehzahl betrieben wird und ein von dem Antrieb ausgeübtes Drehmoment erfasst wird, wobei aus dem erfassten Drehmoment ein Gewicht des Müllbehälters ermittelt wird.
